# EUROPÄISCHE PATENTSCHRIFT

(11) **EP 0 632 239 B1**
(45) Veröffentlichungstag und Bekanntmachung des Hinweises auf die Patenterteilung: **20.11.1996**
(21) Anmeldenummer: 94110188.3
(22) Anmeldetag: 30.06.1994
(51) Int. Cl.: F24H 9/00, F24H 1/28, F28F 21/08, F28F 1/02

(54) **Heizgaszug**
Hot gas passage
Passage de gaz chaud

(30) Priorität: 01.07.1993 DE 9309771 U
(43) Veröffentlichungstag der Anmeldung: 04.01.1995
(73) Patentinhaber: VIESSMANN WERKE GmbH & CO., D-35107 Allendorf/Eder (DE)
(72) Erfinder: Burger, Helmut, Prof. Dr.-Ing., D-35216 Biedenkopf-Kombach (DE); Kocab, Dieter, D-35088 Battenberg (DE); Debus, Dietmar, D-35282 Rauschenberg (DE); Schmitz, Heribert, D-35619 Braunfels (DE)
(74) Vertreter: Wolf, Günter, Dipl.-Ing.

(56) Entgegenhaltungen:
- EP-A- 0 503 146
- DE-A- 3 339 629
- DE-C- 678 257
- DE-C- 4 301 804
- US-A- 3 486 489

## Beschreibung

Die Erfindung betrifft einen Heizgaszug für den Einbau in ein Heizkesselgehäuse zwischen dessen Brennkammer und der abzugsseitigen Verschlußwand des wasserführenden Gehäuseinnenraumes, bestehend aus einer Tasche aus dünnwandigem, metallischen Material mit im wesentlichen langlochförmigen Querschnitt, deren Länge und Höhe einem Vielfachen ihrer Breite entsprechen.

Solche in Form einer Tasche ausgebildeten Heizgaszüge, die in der Regel zu mehreren parallel nebeneinander angeordnet die Brennkammer mit dem Rauchgasabzug eines Heizkessels verbinden, und zwar entweder in Horizontal- oder Vertikalanordnung je nach Kesselkonstruktion, sind allgemein bekannt und in Benutzung, so daß es diesbezüglich keines besonderen druckschriftlichen Nachweises bedarf. Im Gegensatz zu solchen taschenartigen Heizgaszügen sind auch Heizgaszugrohre bspw. nach dem DE-U- 83 27 692 und der DE- A- 38 10 035 bekannt, die aus einem Außen- und aus einem Innenrohr bestehen, wobei das Außenrohr zwecks Wärmeübergangsbeeinflussung nur in Teilbereichen an das Innenrohr durch umlaufende Anpreßverformungen angelegt ist. Vermutlich wegen der in Bezug auf ein Rohr ungünstigeren Geometrie hat man, soweit bekannt, eine doppelwandige Ausbildung solcher Heizgaszugtaschen noch nicht in Betracht gezogen, d.h., in Rücksicht auf Druckstabilität mußte das die Taschen bildende Blech entsprechend dick sein und mit Versteifungsprägungen versehen werden, oder dünnes Blech mußte mit sehr dicht zueinander verlaufenden Prägungen versehen werden, um eine ausreichende Druckfestigkeit zu erreichen. Eine Einflußnahme auf den Wärmeübergang, um Kondensatbildung zu verhindern bzw. weitgehend zu verhindern, ist mit solchen Taschen jedenfalls nicht möglich.

Der Erfindung liegt demgemäß die Aufgabe zugrunde, einen Heizgaszug bzw. eine Heizgaszugtasche der eingangs genannten Art auf einfache Weise dahingehend zu verbessern, daß für die wasserseitige Wand möglichst dünnes Blech verwendet werden kann, wobei die Mittel zur gezielten Wärmeübergangsbeeinflussung gleichzeitig als Abstützmittel zur Druckaussteifung der großflächigen Seitenwände der Tasche dienen sollen.

Diese Aufgabe ist mit einem Heizgaszug der eingangs genannten Art nach der Erfindung dadurch gelöst, daß die gesamte Innenfläche der Tasche mit einer formangepaßten Innenschale aus in bezug auf das Material der Außenwand unterschiedlichem Material belegt ist, wobei die Innenschale nur in Teilbereichen mit der Außenwand in Direktkontakt steht und die beiden Seitenwände der Innenschale ebenalls nur in Teilbereichen gegeneinander abgestützt sind.

Die Einbringung der Innenschale in das die eigentliche Tasche bildende Hüllblech kann entweder durch Einpressen erfolgen, es ist aber auch möglich, den das dünne Hüllblech als entsprechend bemessenen Zuschnitt gewissermaßen als Bandage um die Innenschale so dicht wie möglich anzulegen und dann mit einer Längsschweißnaht zu schließen.

Abgesehen davon, daß man für die Innenschale bedarfsangepaßt das dafür geeignetste Material auswählen kann, werden die gemäß Aufgabe gestellten Forderungen, nämlich einerseits Abstützung des dünnen Hüllbleches gegen Druck von außen und gleichzeitig gezielte Anordnung von Bereichen guten und geminderten Wärmeüberganges auf sehr einfache Weise erreicht.

Vorteilhafte weitere Ausgestaltungen bestehen im folgenden:

Um die Innenschale so zweckmäßig wie möglich herstellen zu können, ist diese aus zwei im Querschnitt formidentischen Teilen gebildet, die in der Längsmittelebene der Tasche gegeneinander gestoßen sind.

Um die Bereiche für einen durch Direktkontakt bewirkten guten bzw. auf die anderen Bereiche erhöhten Wärmeübergang zu erzielen, welche Bereiche allerdings zwecks Kondensatvermeidung so klein wie möglich zu halten sind, sind diese durch nach innen oder außen gerichtete Profilierungen an der Außenwand und/oder der Innenschale gebildet und die sich abstützenden Teilbereiche der Seitenwände der Innenschale aus sich parallel zur Durchströmrichtung erstreckenden Längsrippen.

Was die Profilierungen betrifft, so können diese entweder gefräst oder geprägt werden, je nachdem, ob sich die Profilierungen an der Innenschale bzw. den Innenschalenteilen oder am Hüllblech befinden. Falls die beiden Schalenteile Strangpreßprofile sind, können solche Profilierungen direkt beim Strangpressen mit erzeugt werden.

Um die wirksame gasseitige Wärmeübertragungsfläche zu vergrößern, können zwischen den sich abstützenden Längsrippen prallel zu diesen weitere Längsrippen angeordnet sein, die frei von Gegenrippen der anderen Seite im Innenraum der Tasche enden. Auch dies ist problemlos bei der Strangpreßherstellung möglich. Die beiden, die Innenschale bildenden Teile können aber auch aus Blechzuschnitten gebildet und an diesen die Längsrippen durch Faltungen des Bleches erzeugt werden.

Zwecks einfacher Einbindung bzw. Anbindung der Tasche an die Brennkammer, aber auch um den Spalt zwischen Hüllblech und Innenschale zuströmseitig zu verschließen bzw. zu verblenden, ist an der zuströmseitigen Öffnung der Tasche eine einschalige Brennkammeranschlußtasche mit entsprechendem Außenquerschnitt angeordnet und diese taschenseitig mit einer umlaufenden Einkröpfung versehen, die die Innenschale an ihrem von Längsrippen freigehaltenen Öffnungsrand übergreift. Dabei kann die Einkröpfung auch aus zwei Stufen gebildet sein, wobei die erste Stufe am Öffnungsrand der Außenwand innen anliegt und die zweite Stufe die Innenschale übergreift.

Eine weitere vorteilhafte Ausführungsform besteht darin, daß die Innenschale abströmseitig geringfügig aus dem Hüllblech herausragt, wodurch im eingebauten Zustand der Tasche, und dies gilt insbesondere für Anordnungsgfälle mit vertikaler Durchströmung der Heizgase, sich etwa gebildetes Kondensat abtropfen kann und nicht die Abschlußwand benetzt, in die die Tasche mit diesem Ende eingebunden ist.

Der neuartige Heizgaszug wird nachfolgend anhand der zeichnerischen Darstellung von Ausführungsbeispielen näher erläutert.

Es zeigt
- Fig. 1: perspektivisch den in Form einer Tasche ausgebildeten Heizgaszug;
- Fig. 2: einen Schnitt durch die Tasche mit einer zweiteiligen Innenschale aus Alu-Strangpreßprofil;
- Fig. 3: einen Schnitt durch die Tasche mit zweiteiliger Innenschale aus gefaltetem Blech;
- Fig. 4, 5: vergrößerte Schnitte durch zwei Ausführungsformen der Taschenwand;
- Fig. 6: im Schnitt den Vertikalanschluß einer Tasche an eine Brennkammer und
- Fig. 7: im Schnitt und vergrößert das obere und das untere Ende der in einen Heizkessel eingebundenen Tasche.

Unabhängig von den im einzelnen zu beschreibenden Ausführungsbeispielen besteht der Heizgaszug grundsätzlich aus einer Tasche 5 aus dünnwandigem, metallischen Material mit im wesentlichen langlochförmigen Querschitt, deren Länge L und Höhe H einem Vielfachen ihrer Breite B entsprechen (siehe Fig. 1). Die gesamte Innenfläche F der Tasche 5 ist mit einer formangepaßten Innenschale 6, aus in bezug auf das Material der Außenwand 7 unterschiedlichem Material belegt und die Innenschale 6 steht nur in Teilbereichen TB mit der Außenwand 7 in Direktkontakt. Die beiden Seitenwände der Innenschale 6 sind dabei ebenfalls nur in Teilbereichen TB₁ gegeneinander abgestützt. Die Endränder 9 der Tasche 5 sind wie dargestelt ausgebildet, d.h., diese bilden, im Querschnitt gesehen, Halbkreise.

Beim Ausführungsbeispiel eines Heizkessels gemäß Fig. 7 ist die Tasche 5 vertikal nach unten an die Brennkammer 2 angeschlossen, wobei mehrere solcher Taschen 5 parallel zueinander mit einem etwa der Taschenbreite B entsprechenden Abstand von der Brennkammer 2 abgehen.

Bezüglich der baulichen Einzelheiten der Tasche 5 wird auf Fig. 2 bis 6 Bezug genommen.

Bevorzugt ist dabei die Innenschale 6 aus zwei im Querschnitt formidentischen Teilen 6' gebildet, die in der Längsmittelebene E der Tasche 5 gegeneinander gestoßen sind. Formidentität ist dabei beim Ausführungsbeispiel gemäß Fig. 2 gegeben, bei dem die Teile 6' bspw. aus ALU-Strangpreßprofilen bestehen, wobei die sich abstützenden Teilbereiche TB₁ der Seitenwände 8 der Innenschale 6 aus sich parallel zur Durchströmrichtung DR erstreckenden Längsrippen 10 gebildet sind. Zwischen den Längsrippen 10 sind parallel zu diesen weitere Längsrippen 10' angeordnet, die frei von Gegenrippen der anderen Seite im Innenraum 11 der Tasche 5 enden. Im entsprechend zusammengefügten Zustand der beiden Teile 6' werden diese entweder in die fertige Außenwand 7 eingepreßt oder die Außenwand 7 wird als entsprechend bemessener Blechzuschnitt wie eine Bandage um die Innenschale 6 gelegt (ggfls. im erwärmten Zustand) und mit einer Längsschweißnaht 17 geschlossen.

Für die Ausführungsform nach Fig. 3 gilt praktisch das Gleiche, die sich aber von dem nach Fig. 2 dadurch unterscheidet, daß hierbei die beiden Teile 6' aus Blechzuschnitten 12 gebildet und an diesen die Längsrippen 10, 10' aus Faltungen des Blechzuschnittes gebildet sind.

Zwar nicht dargestellt, aber machbar wäre auch hierbei Formidentität der beiden Teile 6' aus bspw. Edelstahlblech, daß an seinen Endrändern 17', wie dargestellt, Abkröpfungen aufweist, um auch in diesen Bereichen eine gute gegenseitige Anlage in der Längsmittelebene E zu gewährleisten.

Die sich abstützenden Teilbereiche TB₁ ergeben sich bei Ausführungsbeispiel nach Fig. 2 durch die gegeneinander gestoßenen Längsrippen 10 und beim Ausführungsbeispiel nach Fig. 3 durch die höher gefalteten Längsrippen 10, die, wie dargestellt, am jeweils anderen Teil 6' anliegen. Eine Faltung im Sinne der Fig. 2 wäre jedoch auch möglich. Die anderen Längsrippen 10' dienen hier wie dort der Übertragungsflächenvergrößerung.

Was nun die Teilbereiche TB betrifft, wird auf die vergrößert dargestellten Schnitte der Fig. 4, 5 verwiesen. Beim Ausführungsbeispiel nach Fig. 4 ist das Hüllblech bzw. die Außenwand 7 der Tasche 5, wie dargestellt, mit geprägten Profilierungen 8 (siehe auch Fig. 7) versehen, durch die zwischen Hüllblech und Innenschale 6 Spalten 18 entstehen, die einen direkten Wärmetastkontakt unterbinden.

Gleiches ist beim Ausführungsbeispiel nach Fig. 5 erreicht, wobei die entsprechenden Profilierungen 8 am Teil 6' bzw. der Innenschale 6 vorgesehen sind. Je nach Material der Teile 6' lassen sich solche Profilierungen 8 beim Strangpressen mitberücksichtigen oder durch Ausfräsen der Spalten 18 oder auch durch Prägen, wenn es sich bei den Teilen 6' um Blech handelt.

Was den Anschluß der Tasche bzw. der Taschen 5 an die Brennkammer 2 betrifft, so wird hierzu auf Fig. 6, 7 verwiesen. Hiernach ist an der zuströmseitigen Öffnung 13 der Tasche 5 eine einschalige Brennkammeranschlußtasche 14 mit entsprechendem Außenquerschnitt angeordnet, die taschenseitig mit einer umlaufenden Einkröpfung 15 versehen ist, die die Innenschale 6 an ihrem von Längsrippen 10, 10' freigehaltenen Öffnungsrand 16 übergreift. Beim dargestellten Ausführungsbeispiel ist dabei die Einkröpfung 15 aus zwei Stufen 15', 15'' gebildet, wobei die erste Stufe 15' am Öffnungsrand der Außenwand 7 innen anliegt und die zweite Stufe 15'' die Innenschale 6 übergreift. Diese Brennkammeranschlußtasche 14 stellt also praktisch einen flachen Einströmtrichter für die Heizgase dar, der den Spalt 19 zwischen Innenschale 6 und Außenwand 7 der Tasche 5 verblendet bzw. abschirmt. Am anderen Ende der Tasche 5 überragt die Innenschale 6 abströmseitig die Außenwand 7 der Tasche 5, wie dies ebenfalls in Fig. 7 unten verdeutlicht ist, d.h., nur die Außenwand 7 der Tasche 5 ist flüssigkeitsdicht mit der verschlußwand 3 des Heizkesselgehäuses 1 verbunden, unter der sich die Rauchgassammelkammer 20 mit dem Abzugsanschluß (nicht dargestellt) befindet.

Die beschriebenen Taschen 5 können natürlich auch horizontal bei ggfls. schwacher Heizung zur Abzugsseite hin in einem Heizkessel angeordnet werden und sind dann zwischen dem vertikalen Brennkammerboden und der ebenfalls vertikalen verschlußwand 3 des Heizkesselgehäuses 1 angeordnet.

## Patentansprüche

1. Heizgaszug für den Einbau in ein Heizkesselgehäuse (1) zwischen dessen Brennkammer (2) und der abzugsseitigen Verschlußwand (3) des wasserführenden Gehäuseinnenraumes (4), bestehend aus einer Tasche (5) aus dünnwandigem, metallischem Material mit im wesentlichen langlochförmigen Querschnitt, deren Länge (L) und Höhe (H) einem Vielfachen ihrer Breite (B) entsprechen,
**dadurch gekennzeichnet,**
daß die gesamte Innenfläche (F) der Tasche (5) mit einer formangepaßten Innenschale (6) aus in bezug auf das Material der Außenwand (7) der Tasche (5) unterschiedlichem Material belegt ist, wobei die Innenschale (6) nur in Teilbereichen (TB) mit der Außenwand (7) der Tasche (5) in Direktkontakt steht und die beiden Seitenwände der Innenschale (6) ebenfalls nur in Teilbereichen (TB₁) gegeneinander abgestützt sind.

2. Heizgaszug nach Anspruch 1,
**dadurch gekennzeichnet,**
daß die Innenschale (6) aus zwei im Querschnitt formidentischen Teilen (6') gebildet ist, die in der Längsmittelebene (E) der Tasche (5) gegeneinander gestoßen sind.

3. Heizgaszug nach Anspruch 1 oder 2,
**dadurch gekennzeichnet,**
daß die Teilbereiche (TB) durch nach innen oder außen gerichtete Profilierungen (8) an der Außenwand (7) und/oder der Innenschale (6) gebildet sind.

4. Heizgaszug nach einem der Ansprüche 1 bis 3,
**dadurch gekennzeichnet,**
daß die sich abstützenden Teilbereiche (TB₁) der Seitenwände der Innenschale (6) aus sich parallel zur Durchströmrichtung (DR) erstreckenden Längsrippen (10) gebildet sind.

5. Heizgaszug nach Anspruch 4,
**dadurch gekennzeichnet,**
daß zwischen den Längsrippen (10) parallel zu diesen weitere Längsrippen (10') angeordnet sind, die frei von Gegenrippen der anderen Seite im Innenraum (11) der Tasche (5) enden.

6. Heizgaszug nach einem der Ansprüche 2 bis 5,
**dadurch gekennzeichnet,**
daß die beiden formidentischen Teile (6') als Strangpreßprofile ausgebildet sind.

7. Heizgaszug nach einem der Ansprüche 2 bis 5,
**dadurch gekennzeichnet,**
daß die beiden Teile (6') aus Blechzuschnitten (12) gebildet und an diesen die Längsrippen (10, 10') aus Faltungen des Blechzuschnittes gebildet sind.

8. Heizgaszug nach einem der Ansprüche 1 bis 7,
**dadurch gekennzeichnet,**
daß an der zuströmseitigen Öffnung (13) der Tasche (5) eine einschalige Brennkammeranschlußtasche (14) mit entsprechendem Außenquerschnitt angeordnet und diese taschenseitig mit einer umlaufenden Einkröpfung (15) versehen ist, die die Innenschale (6) an ihrem von Längsrippen (10, 10') freigehaltenen Öffnungsrand (16) übergreift.

9. Heizgaszug nach Anspruch 8,
**dadurch gekennzeichnet,**
daß die Einkröpfung (15) aus zwei Stufen (15', 15'') gebildet ist, wobei die erste Stufe (15') am Öffnungsrand der Außenwand (7) innen anliegt und die zweite Stufe (15'') die Innenschale (6) übergreift.

10. Heizgaszug nach einem der Ansprüche 1 bis 9,
daß die Endränder (9) der Tasche (5) halbkreisförmig gerundet sind.

11. Heizgaszug nach einem der Ansprüche 1 bis 10,
**dadurch gekennzeichnet,**
daß die Innenschale (6) abströmseitig die Außenwand (7) der Tasche (5) überragt.

## Claims

1. A heating gas flue for assembly into a boiler housing (1) between the combustion chamber (2) and the closure wall (3) of the water-carrying housing interior (4) provided on the discharge side, comprising a pocket (5) of thin-walled, metallic material of substantially oblong-hole-type cross-section, the length (L) and height (H) of which correspond to a multiple of their width (B),
characterized in that provided on the whole of the inner face (F) of the pocket (5) is a shape-conforming inner shell (6) made of a material differing from the material of the outer wall (7) of the pocket (5), with the inner shell (6) only in partial areas (TB) being in direct contact with the outer wall (7) of the pocket (5) and the two side walls of the inner shell (6) also in partial areas (TB₁) only being supported one against the other.

2. A heating gas flue according to claim 1,
characterized in that the inner shell (6) is formed of two parts (6') which in cross-section are of identical shape and in the central longitudinal plane (E) of the pocket (5) are in abutting relationship.

3. A heating gas flue according to claims 1 or 2, characterized in that the partial areas (TB) are formed by inwardly or outwardly directed profiles (8) provided on the outer wall (7) and/or the inner shell (6).

4. A heating gas flue according to any one of claims 1 to 3, characterized in that the supporting partial areas (TB₁) of the side walls of the inner shell (6) are formed of longitudinal fins (10) extending in parallel to the flow direction (DR).

5. A heating gas flue according to claim 4, characterized in that additional longitudinal fins (10') are arranged in parallel between the longitudinal fins (10), with the longitudinal fins (10') exempted from counters-fins of the other side terminating in the interior (11) of the pocket (5).

6. A heating gas flue according to any one of claims 2 to 5, characterized in that the two parts (6') of identical shape are formed as extruded profiles.

7. A heating gas flue according to any one of claims 2 to 5, characterized in that the two parts (6') are formed of plate blanks (12) and that the longitudinal fins (10,10') of folds of the plate blanks are formed thereon.

8. A heating gas flue according to any one of claims 1 to 7, characterized in that arranged on the opening (13) ofthe pocket (5) on the in-flow side is a one-shelled combustion chamber connecting pocket (14) of a corresponding outer cross-section and that the same is provided, on the pocket side, with a circumferential offset (15) overlapping the inner shell (6) on the opening rim (16) exempted from longitudinal fins (10,10').

9. A heating gas flue according to claim 8, characterized in that the offset (15) is formed of two steps (15',15"), with the first step (15') being in internal abutment with the opening rim of the outer wall (7), and the second step (15") overlapping the inner shell (6).

10. A heating gas flue according to any one of claims 1 to 9, characterized in that the end rims (9) of the pocket (5) are of a semicircular rounding.

11. A heating gas flue according to any one of claims 1 to 10, characterized in that the inner shell (6), on the discharge side, protrudes beyond the outer wall (7) of the pocket (5).

## Revendications

1. Carneau de gaz de chauffage pour le montage dans un bâti de chaudière de chauffage (1) entre la chambre de combustion (2) de celui-ci et la paroi de fermeture (3) côté évacuation de l'espace intérieur (4) conducteur d'eau du bâti, constitué par une poche (5) en matière métallique à parois minces de section essentiellement en forme de trou oblong dont la longueur (L) et la hauteur (H) correspondent à un multiple de sa largeur (B),
**caractérisé en ce**
que l'ensemble de la surface intérieure (F) de la poche (5) est recouvert par une coque intérieure (6) de forme adaptée en une matière différente de la matière de la paroi extérieure (7), la coque intérieure (6) n'étant en contact direct avec la paroi extérieure de la poche (5) que dans des zones partielles (TB) et les deux parois latérales de la coque intérieure (6) ne s'appuyant l'une contre l'autre également que dans des zones partielles (TB₁).

2. Carneau de gaz de chauffage selon la revendication 1,
**caractérisé en ce**
que la coque intérieure (6) est formée par deux parties (6') de section de forme identique qui sont en about l'une contre l'autre dans le plan médian longitudinal (E) de la poche (5).

3. Carneau de gaz de chauffage selon la revendication 1 ou 2,
**caractérisé en ce**
que les zones partielles (TB) sont formées par des profilés (8) orientés vers l'intérieur ou l'extérieur sur la paroi extérieure (7) et/ou la coque intérieure (6).

4. Carneau de gaz de chauffage selon l'une des revendications 1 à 3,
**caractérisé en ce**
que les zones partielles qui s'appuient (TB1) des parois latérales de la coque intérieure (6) sont formées par des nervures longitudinales (10) qui s'étendent parallèlement au sens de passage (DR).

5. Carneau de gaz de chauffage selon la revendication 4,
**caractérisé en ce**
que d'autres nervures longitudinales (10'), qui se terminent en étant exemptes de nervures antagonistes de l'autre côté dans l'espace intérieur (11), sont placées entre les nervures longitudinales (10) parallèlement à celles-ci.

6. Carneau de gaz de chauffage selon l'une des revendications 2 à 5,
**caractérisé en ce**
que les deux parties de forme identique (6') sont configurées comme des profilés filés.

7. Carneau de gaz de chauffage selon l'une des revendications 2 à 5,
**caractérisé en ce**
que les deux parties (6') sont formées par des pièces découpées en tôle (12) et que les nervures longitudinales (10, 10') sont formées sur celles-ci par des plis de la pièce découpée en tôle.

8. Carneau de gaz de chauffage selon l'une des revendications 1 à 7,
**caractérisé en ce**
qu'une poche monocoque de raccord (14) à la chambre de combustion d'une section extérieure correspondante est placée sur l'ouverture (13) côté afflux de la poche (5) et que cette poche de raccord est pourvue, côté poche, d'une coudure (15) périphérique qui recouvre la coque intérieure (6) sur son bord d'ouverture (16) maintenu exempt de nervures longitudinales (10, 10').

9. Carneau de gaz de chauffage selon la revendication 8,
**caractérisé en ce**
que la coudure (15) est formée par deux gradins (15', 15"), le premier gradin (15') s'appliquant à l'intérieur sur le bord d'ouverture de la paroi extérieure (7) et le second gradin (15") recouvrant la coque intérieure (6).

10. Carneau de gaz de chauffage selon l'une des revendications 1 à 9,
**caractérisé en ce**
que les bords d'extrémité (9) de la poche (5) sont arrondis en forme de demi-cercle.

11. Carneau de gaz de chauffage selon l'une des revendications 1 à 10,
**caractérisé en ce**
que la coque intérieure (6) fait saillie côté évacuation au-delà de la paroi extérieure (7) de la poche (5).
